# EUROPÄISCHE PATENTSCHRIFT

(11) **EP 1 700 943 B1**
(45) Veröffentlichungstag und Bekanntmachung des Hinweises auf die Patenterteilung: **01.04.2009**
(21) Anmeldenummer: 06012210.8
(22) Anmeldetag: 14.06.2006
(51) Int. Cl.: D06F 39/08

(54) **Waschmaschine mit Einspritzdüse**
Washing machine with injection nozzle
Machine à laver avec buse d'injection

(43) Veröffentlichungstag der Anmeldung: 13.09.2006
(73) Patentinhaber: V-Zug AG, 6301 Zug (CH)
(72) Erfinder: Schellenberg, Guido, 8800 Thalwil (CH)
(74) Vertreter: Blum, Rudolf Emil

(56) Entgegenhaltungen:
- EP-A- 1 386 996
- EP-A- 1 505 191
- US-A- 1 439 177

## Beschreibung

Die Erfindung betrifft eine Waschmaschine mit einer Trommel und mit einer Einspritzdüse zum Einspritzen von Wasser in die Trommel.

Die Einspritzdüse einer solchen Waschmaschine sollte das Wasser möglichst gut auf das Waschgut verteilen. Dies kann an sich durch eine Düse mit mehreren sehr kleinen Düsenöffnungen relativ einfach erreicht werden. Feinporige Düsen tendieren jedoch zum Verstopfen.

In EP 1 386 996 ist eine Einspritzdüse beschrieben, welche.einen Zuführkanal aufweist, der Wasser auf eine Ablenkwand wirft, von der es in verschiedene Richtungen in die Trommel einspritzt. Bei einer derartigen Lösung fällt das Wasser jedoch ungefähr entlang einer Linie auf die Wäsche, was zu einer ungleichmässigen Benetzung führt.

Es stellt sich deshalb die Aufgabe, eine Waschmaschine dieser Art bereitzustellen, deren Einspritzdüse eine gleichmässigere Verteilung des Wassers erlaubt.

Diese Aufgabe wird durch die Waschmaschine nach Anspruch 1 erfüllt.

Die Ansprüche sowie auch die Beschreibung verweisen auf drei Richtungen X, Y und Z, um die relative Position der Teile der Einspritzdüse zu definieren. Diese Richtungen sind wie folgt definiert:
- Richtung X verläuft entlang der Richtung,
in welcher das Wasser vom Zuführkanal der Düse in deren Verteilraum eingeführt wird.
- Richtung Y steht quer (nicht notwendigerweise senkrecht) zur Richtung X und entspricht der Richtung, in welcher der Verteilraum zur Trommel hin offen ist.
- Richtung Z steht senkrecht zu den Richtungen X und Y.

Gemäss Anspruch 1 besitzt die Einspritzdüse mindestens eine Wanne mit einem Boden, einer ersten Seitenwand und einer zweiten Seitenwand. In Richtung Z gesehen folgen dabei zuerst die Ablenkwand, dann die erste Seitenwand, dann der Boden und dann die zweite Seitenwand. In Richtung X gesehen sind die Ablenkwand und die zweite Seitenwand sowie die erste Seitenwand näher an der Mündung des Zuführkanals angeordnet als der Boden.

Dabei ist eine Umschreibung der Art "in Richtung X gesehen sind die Ablenkwand und die zweite Seitenwand näher an der Mündung des Zuführkanals angeordnet als der Boden" wie folgt zu verstehen: Es wird eine Linie L parallel zur Richtung X definiert. Die Mündung, die Ablenkwand, die zweite Seitenwand und der Boden werden senkrecht zur Richtung X radial auf diese Linie L projiziert. Die Umschreibung besagt nun, dass die Projektionen der Ablenkwand und der zweiten Seitenwand auf der Linie L näher zur Projektion der Mündung liegen als die Projektion des Bodens.

Durch die anspruchsgemässe Ausgestaltung wird einerseits erreicht, dass das Wasser, welches auf die Ablenkwand fällt, seitlich zur Wanne hin abgelenkt wird und gleichzeitig dort eine Verwirbelung erfährt. Wie es sich gezeigt hat, führt dies zu einem verwirbelten Wasserstrahl, der durch die Öffnung aus der Düse in die Trommel austritt und in einem grossen Streubereich auf die Wäsche fällt.

Weitere bevorzugte Ausführungen der Erfindung ergeben sich aus den abhängigen Ansprüchen sowie aus der nun folgenden Beschreibung eines Ausführungsbeispiels anhand der Figuren. Dabei zeigen:
Fig. 1 einen schematischen Schnitt durch eine Waschmaschine mit einer Einspritzdüse,
Fig. 2 eine dreidimensionale Ansicht einer Ausführung der Einspritzdüse,
Fig. 3 eine Seitenansicht der Einspritzdüse,
Fig. 4 einen Schnitt entlang Linie D-D von Fig. 3,
Fig. 5 einen Schnitt entlang Linie B-B von Fig. 3,
Fig. 6 eine Ansicht auf die Einspritzdüse von oben,
Fig. 7 einen Schnitt entlang Linie C-C von Fig. 6,
Fig. 8 eine erste Art der Anordnung der Einspritzdüse im Balg,
Fig. 9 eine zweite Art der Anordnung der Einspritzdüse im Balg und
Fig. 10 eine Ausführung der Einspritzdüse mit symmetrischem Aufbau.

Die schematische Darstellung nach Fig. 1 zeigt die im vorliegenden Zusammenhang relevantesten Teile einer Waschmaschine 1. Die Waschmaschine besitzt ein Gehäuse 2, in welchem ein zylinderförmiger Bottich 3 gefedert angeordnet ist. Im Bottich 3 ist eine Trommel 4 zur Aufnahme des Waschguts vorgesehen. Die Trommel 4 kann über einen (nicht dargestellten) Antrieb um eine horizontale Drehachse 5 rotiert werden. Endseitig an der Trommel 4 ist quer zur Drehachse 5 eine Türe 6 vorgesehen, deren Rahmen über einen flexiblen Balg 7 mit dem Bottich 3 verbunden ist.

Oberhalb der Mittelachse, vorzugsweise mittig oberhalb der Türe 6 ist im Balg 7 eine Einspritzdüse 8 angeordnet. Diese ist über einen in Fig. 1 nicht sichtbaren Schlauch mit einer Pumpe verbunden, über welche Wasser durch die Düse in die Trommel gefördert werden kann.

Eine vorteilhafte Ausführung der Einspritzdüse 8 ist in Fig. 2 bis 7 dargestellt.

Das gezeigte Ausführungsbeispiel besteht aus einem einstückigen Kunststoffteil. Es besitzt einen rohrförmigen Zuführkanal 10, durch welchen Wasser in die Einspritzdüse eingeführt wird. Der Zuführkanal 10 mündet über eine Mündung 11 in einem Verteilraum 12. Der Verteilraum 12 besitzt gegen die Trommel 5 hin eine Öffnung 13.

In Fig. 2 bis 7 sind teilweise auch die Richtungen X, Y und Z eingezeichnet, welche eingangs definiert wurden und auf die im Folgenden Bezug genommen wird.

Der untere Wandbereich des Verteilraums 12 bildet gegenüber der Mündung 11 eine Ablenkwand 14, welche insbesondere in Fig. 2 und 3 zu erkennen ist. Diese steht geneigt zur Richtung X, und zwar derart, dass mindestens ein Teil des vom Zuführkanal 10 auf die Ablenkwand 14 fallenden Wassers auf dieser eine Geschwindigkeitskomponente in Richtung Z erhält. Hierzu ist die. Ablenkwand 14 gegen die Richtung Z hin abfallend ausgestaltet.

Wenn der Betrachter ausgehend von der Ablenkwand 14 dem unteren Wandbereich des Verteilraums 12 in Richtung Z folgt, so gelangt er in einen als Wanne 15 bezeichneten Abschnitt des unteren Wandbereichs. Die Wanne 15 besitzt eine erste Seitenwand 16, welche gebogen an die Ablenkwand 14 anschliesst. Die erste Seitenwand 16 geht in einer Rundung in einen Boden 17 der Wanne 15 über. Dieser Boden 17 bildet den tiefsten Bereich des Verteilraums 12, d.h. denjenigen Teil, der in Richtung Y (= Vertikalrichtung) gesehen am weitesten von der Mündung 11 entfernt ist. Der Boden 17 geht seinerseits in einer Rundung in eine zweite Seitenwand 18 der Wanne 15 über.

Nach oben (d.h. entgegen der Richtung X) ist der Verteilraum 12 von einer im Wesentlichen ebenen Deckwand 19 abgeschlossen. Diese steht, wie insbesondere in Fig. 4 sichtbar, quer, aber nicht genau senkrecht zur Richtung X - sie steigt zur Öffnung 13 hin etwas noch oben an. Die Mündung 11 ist in der Deckwand 19 angeordnet.

Die zweite Seitenwand 18 der Wanne 15 erstreckt sich bis zur Deckwand 19, und zwar derart, dass sich Deckwand 19 und zweite Seitenwand 18 unter einem Winkel von ca. 90° treffen.

Nach hinten, d.h. gegenüber der Öffnung 13, ist der Verteilraum 12 von einer Rückwand 23 begrenzt (siehe Fig. 4), welche quer zur Richtung Y verläuft. Im Bereich der Wanne 15 erstreckt sich die Rückwand 23 zwischen dem Boden 17 der Wanne 15 und der Deckwand 19. Sie geht in einem spitzen Winkel in die Deckwand 19 über.

Sowohl der Boden 17 der Wanne 15, als auch die Ablenkwand 14 gehen in je einer Rundung in die Rückwand 23 über.

Auf der der Wanne 15 gegenüber liegenden Seite erstreckt sich die Ablenkwand 14 bis zur Deckwand 19.

Auf diese Weise ist der Verteilraum 12. mit Ausnahme der Bereiche von Öffnung 13 und Mündung 11 allseitig geschlossen.

Im Betrieb wird Wasser durch den Zuführkanal 10 in den Verteilraum 12 eingespritzt. Dort trifft es auf die Ablenkwand 14, von welcher der grösste Teil des Wassers zur Wanne 15 hin abgelenkt wird. Dabei wird dem Wasser eine Wirbelbewegung aufgezwungen, welche in Fig. 2 und 3 mit Pfeilen 25 symbolisch dargestellt ist. Diese Wirbelbewegung wird vom gebogenen Verlauf der Seitenwände 16, 18 und des Bodens 17 der Wanne 15 unterstützt.. Das so verwirbelte Wasser tritt in einem unruhigen, zeitlich variierenden Strahl aus dem Verteilraum 12 durch die Öffnung 13 aus und verteilt sich in der Trommel 4.

Wie insbesondere aus Fig. 5 sichtbar, ist, in Richtung Y gesehen, zwischen der Ablenkwand 14 und der Öffnung 13 eine Lippe 26 angeordnet. In Richtung X gesehen ist die Ablenkwand 14 weiter von der Mündung 11 entfernt als die Lippe 26, d.h. die Lippe 26 ist etwas höher angeordnet als die Ablenkwand 14. Dadurch wird mehr Wasser zur Wanne 15 hin gefördert und es wird vermieden, dass zuviel Wasser direkt von der Ablenkwand 14 durch die Öffnung 13 austritt.

Wie insbesondere aus Fig. 4 sichtbar, ist die Wanne 15 zur Öffnung 13 hin offen. Der an die Öffnung 13 angrenzende Rand 27 der Wanne 15 ist, in Richtung X gesehen, mindestens so weit von der Mündung 11 entfernt wie der Boden 17 der Wanne 15, d.h. der Rand 27 liegt nicht höher als der Boden der Wanne 15. Dadurch wird sichergestellt, dass nach Abschalten der Wasserzirkulation das Wasser aus der Wanne 15 vollständig ablaufen kann.

Es zeigt sich, dass die gezeigte Düse das Wasser nicht genau symmetrisch abstrahlt. Um dies auszugleichen steht der Rand 28 der Öffnung 13, wie dies in Fig. 6 dargestellt ist, etwas schräg zu einer Ebene Senkrecht zur Drehachse 5 der Trommel 4.

Die Einspritzdüse 8 ist so angeordnet, dass die Richtung X im Wesentlichen vertikal verläuft.

Eine mögliche Anordnung der Einspritzdüse 8 im Balg 7 ist in Fig. 8 dargestellt. In dieser Ausführung ist im Balg 7 eine Öffnung 40 vorgesehen, welche den Zuführkanal 10 der Einspritzdüse 8 aufnimmt, derart, dass der Verteilraum 12 zwischen Tür 6 und Balg 7 zu liegen kommt. Die Einspritzdüse ist als Formteil (aus einem oder mehreren Materialien) ausgestaltet, wie dies z.B. in Fig. 2 - 7 dargestellt ist.

Eine zweite Ausführung der Einspritzdüse 8 wird in Fig. 9 gezeigt. In dieser Ausführung ist die Einspritzdüse 8 einstückig am Balg 7 ausgeformt, d.h. Einspritzdüse 12 und Balg 7 bestehen aus dem gleichen Material und wurden zusammen z.B. mittels Formguss hergestellt.

In den soweit gezeigten Ausführungsbeispielen ist die Einspritzdüse in Richtung Z asymmetrisch aufgebaut. Denkbar ist allerdings auch ein symmetrischer Aufbau, wie er in Fig. 10 dargestellt ist, bei welchem zwei Ablenkwände 14 vorgesehen sind, welche den vom Zuführkanal 10 kommenden Wasserstrahl in zwei Teilstrahlen aufteilen und in zwei Wannen 15 ablenken.

Die genauen Masse der Einspritzdüse sind an die gewünschte Wasserförderrate anzupassen. Beispielsweise wurde bei einer Fördermenge von ca. 8 Litern/Minute ein Zuführkanal mit einem Innendurchmesser von 10 mm verwendet und die Wanne hatte in der Ansicht nach Fig. 3 einen Krümmungsradius von rund 11 mm. Die übrigen Masse können den massstabsgetreuen Figuren 2 bis 7 entnommen werden.

Diese Masse können jedoch den jeweiligen Anforderungen und Raumverhältnissen angepasst werden. Auch die Form der einzelnen Teile der Einspritzdüse kann variieren. Beispielsweise verläuft die Ablenkwand in der Ausführung nach Fig. 3 gebogen, sie kann aber auch gestreckt verlaufen. Der Übergang zwischen der Seitenwand 18 oder der Rückwand 23 und der Deckwand 19 kann auch gebogen verlaufen oder lokal sogar unterbrochen sein.

Versuche haben jedoch gezeigt, dass mit der in Fig. 2 - 7 dargestellten Ausführung sehr gute Resultate erzielt werden können.

## Patentansprüche

1. Waschmaschine mit einer Trommel (4) und mit einer Einspritzdüse (8) zum Einspritzen von Wasser in die Trommel (4), wobei die Einspritzdüse (8) Folgendes aufweist
einen Zuführkanal (10),
einen Verteilraum (12), in welchem eine Mündung (11) des Zuführkanal (10) angeordnet ist, wobei der Zuführkanal (10) dazu ausgestaltet ist, Wasser entlang einer Richtung X in den Verteilraum (12) einzuführen, und wobei der Verteilraum (12) in einer Richtung Y, welche quer zur Richtung X steht, gegen die Trommel (4) hin eine Öffnung (13) aufweist,
eine Ablenkwand (14), welche den Verteilraum (12) auf einer der Mündung (11) gegenüberliegenden Seite begrenzt, derart, dass durch den Zuführkanal (10) in den Verteilraum (12) eintretendes Wasser mindestens teilweise auf die Ablenkwand (14) fällt, wobei die Ablenkwand (14) derart zur Richtung X geneigt steht, dass mindestens ein Teil des vom Zuführkanal (10) auf die Ablenkwand (14) fallenden Wassers auf dieser eine Geschwindigkeitskomponente in einer Richtung Z senkrecht zu den Richtungen X und Y erhält,
**dadurch gekennzeichnet, dass** die Einspritzdüse (8) weiter mindestens eine Wanne (15) mit einem Boden (17), einer ersten Seitenwand (16) und einer zweiten Seitenwand (18) aufweist, wobei, in Richtung Z gesehen, die Ablenkwand (14), dann die erste Seitenwand (16), dann der Boden (17) und dann die zweite Seitenwand (18) folgen, und wobei, in Richtung X gesehen, die Ablenkwand (14) und die erste und zweite Seitenwand (16, 18) näher an der Mündung (11) angeordnet sind als der Boden (17).

2. Waschmaschine nach Anspruch 1, wobei der Boden (17) in einer Rundung in die erste und/oder die zweite Seitenwand (16, 18) übergeht.

3. Waschmaschine nach einem der vorangehenden Ansprüche, wobei der Verteilraum (12) eine Rückwand (23) aufweist, welche quer zur Richtung Y verläuft.

4. Waschmaschine nach Anspruch 3, wobei der Boden (17) und/oder die Ablenkwand (14) in einer Rundung in die Rückwand (23) übergehen.

5. Waschmaschine nach einem der vorangehenden Ansprüche, wobei der Verteilraum (12) eine Deckwand (19) aufweist, in welcher die Mündung (11) angeordnet ist und welche quer zur Richtung X verläuft, und insbesondere wobei sich die zweite Seitenwand (18) bis zur Deckwand (19) erstreckt.

6. Waschmaschine nach einem der Ansprüche 3 oder 4 und nach Anspruch 5, wobei sich die Rückwand (23) bis zur Deckwand (19) erstreckt.

7. Waschmaschine nach einem der Ansprüche 5 oder 6, wobei sich die Ablenkwand (14) bis zur Deckwand (19) erstreckt.

8. Waschmaschine nach einem der vorangehenden Ansprüche, wobei, in Richtung Y gesehen, zwischen der Ablenkwand (14) und der Öffnung (13) eine Lippe (26) angeordnet ist, wobei, in Richtung X gesehen, die Ablenkwand (14) weiter von der Mündung (11) entfernt ist.als die Lippe (26).

9. Waschmaschine nach einem der vorangehenden Ansprüche, wobei die Wanne (15) zur Öffnung (13) hin offen ist.

10. Waschmaschine nach Anspruch 9, wobei ein an die Öffnung (13) angrenzender Rand (27) der Wanne (15), in Richtung X gesehen, mindestens so weit von der Mündung (11) entfernt ist wie der Boden (17).

11. Waschmaschine nach einem der vorangehenden Ansprüche, wobei die Einspritzdüse (8) so angeordnet ist, dass die Richtung X im Wesentlichen vertikal verläuft.

12. Waschmaschine nach einem der vorangehenden Ansprüche, wobei die Trommel (4) eine horizontale Drehachse (5) aufweist, und wobei die Waschmaschine eine quer zur Drehachse angeordnete Türe (6) aufweist, wobei die Einspritzdüse (8) oberhalb der Drehachse (5), vorzugsweise mittig oberhalb der Türe (6) angeordnet ist.

13. Waschmaschine nach Anspruch 12, wobei die Einspritzdüse (8) in einem Balg (7) angeordnet ist, wobei der Balg (7) die Türe (6) oder einen Rahmen der Türe mit einem um die Trommel (4) angeordneten Bottich (3) verbindet.

14. Waschmaschine nach Anspruch 13, wobei die Einspritzdüse (8) einstückig am Balg (7) ausgeformt ist.

15. Waschmaschine nach Anspruch 13, wobei die Einspritzdüse (8) als Formteil im Balg (7) eingesetzt ist.

16. Waschmaschine nach einem der vorangehenden Ansprüche, wobei ein Rand (28) der Öffnung (13) schräg zu einer Ebene Senkrecht zu einer Drehachse (5) der Trommel (4) verläuft.

## Claims

1. Washing machine with a drum (4) and an injection valve (8) for injecting water into the drum (4), wherein the injection valve (8) comprises the following
a feed channel (10),
a dispersion room (12), in which an aperture (11) of the feed channel (10) is arranged, wherein the feed channel (10) is formed such that water is introduced into the dispersion room (12) along a direction X and wherein the dispersion room (12) comprises, in a direction Y, which is transversal to the direction X, an opening (13) towards the drum (4),
a deflection wall (14), which delimits the dispersion room (12) on an opposite side of the aperture (11), such that water entering the dispersion room (12) through the feed channel (10) falls at least partly onto the deflection wall (14), wherein the deflection wall (14) stands inclined to the direction X in such a way that at least a part of the water falling from the feed channel (10) onto the deflection wall (14) receives on the latter a speed component in a direction Z at a right angle to the directions X and Y,
**characterized in that** the injection valve (8) further comprises at least one tray (15) with a bottom (17), a first side wall (16) and a second side wall (18), wherein, seen in direction Z, the deflection wall (14) is followed by the first side wall (16), then by the bottom (17)and then by the second side wall (18), and wherein, seen in direction X, the deflection wall (14) and the first and the second side wall (16, 18) are arranged closer to the aperture (11) than the bottom (17).

2. Washing machine according to claim 1, wherein the bottom (17) is joined by means of a curvature to the first and/or the second side wall (16, 18).

3. Washing machine according to one of the preceding claims, wherein the dispersion room (12) comprises a back wall (23), which runs transversally to the Y direction.

4. Washing machine according to claim 3, wherein the bottom (17) and/or the deflection wall (14) are joined by means of a curvature to the back wall (23).

5. Washing machine according to one of the preceding claims, wherein the dispersion room (12) comprises a ceiling wall (19), in which the aperture (11) is arranged and which runs transversally to the direction X, and particularly wherein the second side wall (18) extends to the ceiling wall (19).

6. Washing machine according to claim 3 or 4 and claim 5, wherein the back wall (23) extends to the ceiling wall (19).

7. Washing machine according to claim 5 or 6, wherein the deflection wall (14) extends to the ceiling wall (19).

8. Washing machine according to one of the preceding claims, wherein, seen in direction Y, a lip (26) is arranged between the deflection wall (14) and the opening (13), wherein, seen in direction X, the deflection wall (14) is farther from the aperture (11) than the lip (26).

9. Washing machine according to one of the preceding claims, wherein the tray (15) is open towards the opening (13).

10. Washing machine according to claim 9, wherein an edge (27) of the tray (15) adjoining the opening (13), seen in direction X, is at least as far from the aperture (11) as the bottom (17).

11. Washing machine according to one of the preceding claims, wherein the injection valve (8) is arranged in such a way, that the direction X runs basically vertically.

12. Washing machine according to one of the preceding claims, wherein the drum (4) comprises an horizontal rotation axis (5), and wherein the washing machine comprises a door (6), which is arranged transversally to the rotation axis, wherein the injection valve (8) is arranged above the rotation axis (5), preferably in the middle above the door (6).

13. Washing machine according to claim 12, wherein the injection valve (8) is arranged in a bellows (7), wherein the bellows (7) connects the door (6) or a frame of the door with a barrel (3) arranged around the drum (4).

14. Washing machine according to claim 13, wherein the injection valve (8) is formed in one piece at the bellows (7).

15. Washing machine according to claim 13, wherein the injection valve (8) is attached as shaped part in the bellows (7).

16. Washing machine according to one of the preceding claims, wherein an edge (28) of the opening (13) runs transversally to a plane which is vertical to a rotation axis (5) of the drum (4).

## Revendications

1. Machine à laver avec un tambour (4) et une buse d'injection (8) pour injecter de l'eau dans le tambour (4), dans laquelle la buse d'injection (8) présente :
un canal d'amenée (10),
un compartiment de distribution (12) dans lequel est prévue une embouchure (11) du canal d'amenée (10), le canal d'amenée (10) étant monté de manière que l'eau soit introduite dans le compartiment de distribution (12) suivant une direction X, et le compartiment de distribution (12) présentant une ouverture (13) dans une direction Y, qui s'éloigne du tambour (4) et est perpendiculaire à la direction X,
une paroi déflectrice (14) qui limite le compartiment de distribution (12) du côté opposé à l'ouverture (11) de manière que l'eau introduite dans le compartiment de distribution (12) par le canal d'amenée (10) tombe au moins partiellement sur la paroi déflectrice (14), celle-ci étant inclinée suivant la direction X en sorte que l'eau tombant du canal d'amenée (10) sur la paroi déflectrice (14) ait une composante de vitesse suivant une direction Z perpendiculaire aux directions X et Y,
**caractérisée en ce que** la buse d'injection (8) présente en outre au moins une cuvette (15) avec un fond (17), une première paroi latérale (16) et une seconde paroi latérale (18), dans laquelle, vue suivant la direction Z, la paroi déflectrice (14), puis la première paroi latérale (16), puis le fond (17) et ensuite la seconde paroi latérale (18) se suivent, et dans laquelle, vue suivant la direction X, la paroi déflectrice (14) et les première et seconde parois latérales (16, 18) sont plus proches de l'embouchure (11) que le fond (17).

2. Machine à laver selon la revendication 1, dans laquelle le fond (17) se courbe pour venir rejoindre la première paroi latérale (16) et/ou la seconde paroi latérale (18).

3. Machine à laver selon l'une quelconque des revendications précédentes, dans laquelle le compartiment de distribution (12) présente une paroi arrière (23) qui s'étend suivant la direction Y.

4. Machine à laver selon la revendication 3, dans laquelle le fond (17) et/ou la paroi déflectrice (14) se courbent pour venir rejoindre la paroi arrière (23).

5. Machine à laver selon la revendication 1, dans laquelle le compartiment de distribution (12) présente une paroi de couverture (19) dans laquelle est disposée l'embouchure (11), cette paroi de couverture s'étendant perpendiculairement à la direction X, et en particulier la seconde paroi latérale (18) s'étendant jusqu'à la paroi de couverture (19).

6. Machine à laver selon la revendication 3 ou 4 et selon la revendication 5, dans laquelle la paroi arrière (23) s'étend jusqu'à la paroi de couverture (19).

7. Machine à laver selon la revendication 5 ou 6, dans laquelle la paroi déflectrice (14) s'étend jusqu'à la paroi de couverture (19).

8. Machine à laver selon l'une quelconque des revendications précédentes, dans laquelle, vue suivant la direction Y, entre la paroi déflectrice (14) et l'ouverture (13), est prévue une lèvre (26) et dans laquelle, vue suivant la direction X, la paroi déflectrice (14) est plus éloignée de l'embouchure (11) que la lèvre (26).

9. Machine à laver selon l'une quelconque des revendications précédentes, dans laquelle la cuvette (15) est ouverte du côté de l'ouverture (13).

10. Machine à laver selon la revendication 9, dans laquelle un bord (27) de l'ouverture (13) de la cuvette (15), vu suivant la direction X, est au moins aussi éloigné de l'embouchure (11) que le fond (17).

11. Machine à laver selon l'une quelconque des revendications précédentes, dans laquelle la buse d'injection (8) est disposée de manière que la direction X s'étende pratiquement verticalement.

12. Machine à laver selon l'une quelconque des revendications précédentes, dans laquelle le tambour (4) présente un axe de rotation horizontal (5) et dans laquelle la machine à laver présente une porte (6) montée perpendiculairement à l'axe de rotation, et la buse d'injection (8) est située au-dessus de l'axe de rotation (5), de préférence en position centrée au-dessus de la porte (6).

13. Machine à laver selon la revendication 11, dans laquelle la buse d'injection (8) est montée dans un soufflet (7) qui relie la porte (6) ou un encadrement de la porte à une cuve (3) montée autour du tambour (4).

14. Machine à laver selon la revendication 12, dans laquelle la buse d'injection (8) est formée d'une pièce avec le soufflet (7).

15. Machine à laver selon la revendication 12, dans laquelle la buse d'injection (8) est une pièce usinée insérée dans le soufflet (7).

16. Machine à laver selon l'une quelconque des revendications précédentes, dans laquelle un bord (28) de l'ouverture (13) s'étend en oblique par rapport à un plan perpendiculaire à un axe de rotation (5) du tambour (4).
